# EUROPÄISCHE PATENTSCHRIFT

(11) **EP 1 758 213 B1**
(45) Veröffentlichungstag und Bekanntmachung des Hinweises auf die Patenterteilung: **27.02.2008**
(21) Anmeldenummer: 06015013.3
(22) Anmeldetag: 19.07.2006
(51) Int. Cl.: H01R 24/00

(54) **Elektrische Steckbuchse**
Electrical socket
Prise électrique

(30) Priorität: 25.08.2005 DE 102005041035
(43) Veröffentlichungstag der Anmeldung: 28.02.2007
(73) Patentinhaber: TELEGÄRTNER KARL GÄRTNER GMBH, 71144 Steinenbronn (DE)
(72) Erfinder: Schumann, Andreas, 71144 Steinenbronn (DE); Philipp, Gerd, 71034 Böblingen (DE)
(74) Vertreter: Hoeger, Stellrecht & Partner Patentanwälte

(56) Entgegenhaltungen:
- DE-A1- 10 242 143
- US-A1- 2005 153 580
- US-B1- 6 416 364

## Beschreibung

Die Erfindung betrifft eine elektrische Steckbuchse mit den Merkmalen des Oberbegriffes von Patentanspruch 1.

Steckbuchsen sind beispielsweise aus der DE 102 42 143 A1 bekannt und werden auch als "Western-Buchsen" bezeichnet. Sie kommen in der Nachrichten-und Datentechnik zur Herstellung elektrischer Verbindungen zum Einsatz. Durch das Zusammenwirken der Steckbuchse mit einem korrespondierenden Verbindungsstecker kann eine lösbare elektrische Verbindung hergestellt werden zur Übertragung elektrischer Signale. In vielen Fällen weist die Steckbuchse acht nebeneinander angeordnete Kontaktfedern auf. Jeweils zwei Kontaktfedern sind einem Leiterpaar zugeordnet, so dass mittels der Steckbuchse über vier Leiterpaare elektrische Signale übertragen werden können. Es sind allerdings auch Steckbuchsen mit nur sechs Kontaktfedern bekannt zur Übertragung elektrischer Signale über drei Leiterpaare. Der Steckerschacht einer Steckbuchse mit acht Kontaktfedern ist breiter ausgebildet als der Steckemschacht einer Steckbuchse mit lediglich sechs Kontaktfedern. Die korrespondierenden Verbindungsstecker weisen eine Kontaktanordnung auf mit sechs oder acht Steckkontakten, die den jeweiligen Kontaktfedern der Steckbuchsen zugeordnet sind. Aufgrund der Ausgestaltung der Steckerschächte von Steckbuchsen mit sechs bzw. acht Kontaktfedern kann ein Benutzer irrtümlich einen für eine Steckbuchse mit sechs Kontaktfedern vorgesehenen Verbindungsstekker in eine Steckbuchse mit acht Kontaktfedern einsetzen. Dies kann eine Beschädigung der Kontaktfedern der Steckbuchse zur Folge haben, denn diese werden möglichst kurz gehalten, um innerhalb der Steckbuchse zwischen Leiterpaaren eine störende elektrische Signalankopplung zu vermeiden, die eine Verbindungsstecker mit sechs Steckkontakten in eine Steckbuchse mit acht Kontaktfedern eingeführt, so besteht die Gefahr, dass zumindest die außen liegenden Kontaktfedern der Kontaktfederreihe vom Verbindungsstecker plastisch verformt werden. Wird anschließend der sechs Steckkontakte aufweisende Verbindungsstecker durch einen Verbindungsstecker ersetzt, der acht Steckkontakte aufweist, so kann die plastische Verformung der außen liegenden Kontaktfedern der Steckbuchse zur Folge haben, dass zwischen den außen liegenden Kontaktfedern und den zugeordneten Steckkontakten des Verbindungssteckers keine elektrische Verbindung mehr hergestellt werden kann.

Um das irrtümliche Einstecken eines Verbindungssteckers mit nur sechs Steckkontakten (im folgenden "nicht-kompatibler Verbindungsstecker" genannt) in eine Steckbuchse mit acht Kontaktfedern zu vermeiden, wird in der US-Patentanmeldung US 2005/0153580 A1 vorgeschlagen, unter den beiden äußeren Kontaktfedern jeweils eine Rippe oder einen Vorsprung anzuordnen. Diese bilden beim irrtümlichen Einstecken eines nicht-kompatiblen Verbindungssteckers einen Anschlag, an den sich die äußeren Kontaktfedern anlegen, so daß diese nicht weiter verbogen werden können. Beim Versuch, einen Verbindungsstecker mit nur sechs Steckkontakten in die Steckbuchse einzustecken, erfährt der Benutzer aufgrund der sich nicht weiter verbiegenden äußeren Kontaktfedern einen zunehmenden Widerstand, der ihn darauf aufmerksam macht, daß er gerade dabei ist, einen nicht-kompatiblen Verbindungsstecker einzustecken.

Die gleiche Wirkung wird bei einer in der US 6,416,364 B1 beschriebenen Steckbuchse dadurch erzielt, daß jeder der Kontaktfedern ein Anschlag zugeordnet ist, an dem die jeweilige Kontaktfeder beim Einführen eines nicht-kompatiblen Verbindungssteckers anliegen kann. Zwischen je zwei benachbarten Anschlägen ist ein Freiraum positioniert, in dem je eine Halterippe, welche zwischen benachbarten Steckkontakten eines in die Steckbuchse einzuführenden Verbindungssteckers angeordnet ist, aufgenommen werden kann.

In der US-Patentanmeldung US 2002/0009930 A1 wird zur Vermeidung eines fehlerhaften Einsteckens der Einsatz eines in Einsteckrichtung des Verbindungssteckers entgegen einer elastischen Rückstellkraft verschiebbaren Anlageelementes vorgeschlagen, das in Form einer Rampe ausgebildet ist und unterhalb der Reihe von Kontaktfedern angeordnet ist. Die Rampe erstreckt sich quer zu den Kontaktfedern und bildet für alle Kontaktfedern einen gemeinsamen Anschlag.

Durch den Einsatz der vorstehend genannten Anschläge und Anlageelemente, die die Biegebewegung der Kontaktfedern beschränken, kann zwar die Gefahr vermindert werden, daß ein nicht-kompatibler Verbindungsstecker in die Steckbuchse eingesteckt wird, ein unachtsamer Benutzer kann allerdings den nicht-kompatiblen Verbindungsstecker soweit in den Steckerschacht einführen, daß zumindest eine Kontaktfeder oder auch ein Anschlag beschädigt werden, bevor er erkennt, daß er einen falschen Verbindungsstecker verwendet.

Aufgabe der vorliegenden Erfindung ist es daher, eine elektrische Steckbuchse der eingangs genannten Art derart weiterzubilden, daß die Gefahr einer Beschädigung einer Kontaktfeder oder eines Anschlages bei Verwendung eines nicht-kompatiblen Verbindungsstecker verringert wird.

Diese Aufgabe wird bei einer elektrischen Steckbuchse der gattungsgemäßen Art erfindungsgemäß dadurch gelöst, daß die Kontaktfedern über ihre gesamte Länge flächig an den jeweiligen Anschlag anlegbar sind und daß die Anschläge einstückig miteinander verbunden sind und ein **Anschlagelement** ausbilden, **wobei das Anschlagelement** zwischen einander unmittelbar benachbart angeordneten Anschlägen jeweils einen Freiraum aufweist zur Aufnahme einer zwischen benachbarten Steckkontakten angeordneten Halterippe des Verbindungssteckers.

Durch die Bereitstellung von Anschlägen für sämtliche Kontaktfedern ist sichergestellt, daß deren jeweilige Federweg begrenzt ist, sie können also nicht über ihren Federweg hinaus abgebogen werden, das heißt eine plastische Verformung der Kontaktfedern ist ausgeschlossen. Die Kontaktfedern sind über ihre gesamte Länge flächig an den jeweiligen Anschlag anlegbar. Dies hat den Vorteil, daß ein Abknicken der Kontaktfedern zuverlässig vermieden werden kann. Wird in den Steckerschacht der Steckbuchse ein Verbindungsstecker eingeführt, der so viele Steckkontakte aufweist die Kontaktfedern im Steckerschacht angeordnet sind, so kann zwischen sämtlichen Steckkontakten und Kontaktfedern eine elektrische Verbindung hergestellt werden. Wird jedoch irrtümlich ein nicht-kompatibler Verbindungsstecker in den Steckerschacht eingeführt, so trifft ein Randbereich eines die Steckkontakte tragenden Tragteiles des Verbindungssteckers auf die außen liegenden Kontaktfedern, die sich jedoch nur so weit verbiegen können, bis sie am jeweils zugeordneten Anschlag anliegen. Eine plastische Verformung der Kontaktfedern wird dadurch vermieden, und gleichzeitig wird verhindert, daß der nicht-kompatible Verbindungsstecker vollständig in den Steckerschacht eingeführt werden kann. Selbst wenn der Benutzer aus Unachtsamkeit den Verbindungsstecker weiter in den Steckerschacht einführt, so werden sämtliche Kontaktfedern zuverlässig abgestützt und eine Beschädigung der Kontaktfedern wird vermieden.

Die einzelnen Anschläge sind einstückig miteinander verbunden und bilden ein **Anschlagelement** aus, das beispielsweise aus einem Kunststoff-Material gefertigt sein kann. Die Anschläge stellen somit ein gemeinsames Bauteil dar, das auf einfache Weise bei der Montage der Steckbuchse in das Gehäuse eingesetzt werden kann. Zwischen einander unmittelbar benachbart angeordneten Anschlägen weist das **Anschlagelement** jeweils einen Freiraum auf zur Aufnahme einer zwischen benachbarten Steckkontakten angeordneten Halterippe des Verbindungssteckers. Der Halterippen können einstückig mit dem Tragteil des Verbindungssteckers verbunden sein, an dem die Steckkontakte gehalten sind. Die Halterippen können beim Einführen des Verbindungssteckers in den Steckerschacht in die Freiräume zwischen benachbarten Anschlägen eingeführt werden. Der Verbindungsstecker erfährt somit im Bereich der Anschläge eine mechanische Führung und die empfindlichen Kontaktfedern werden durch die Anschläge und durch die neben den Kontaktfedern angeordneten Halterippen vor mechanischen Beeinträchtigungen geschützt. Durch die einstückige Ausgestaltung sämtlicher Anschläge in Form des **Anschlagelementes** sind auch diese vor einer Beschädigung geschützt. Die erfindungsgemäße Steckbuchse zeichnet sich somit durch eine lange Lebensdauer und eine hohe mechanische Belastbarkeit aus.

Bei einer vorteilhaften Ausführungsform ist das Anschlagelement in einer Ausnehmung einer Bodenwand des Steckerschachtes angeordnet. Hierbei ist es günstig, wenn die Ausnehmung das Anschlagelement formschlüssig aufnimmt. Die Bodenwand kann beispielsweise von einem Isolierkörper der Steckbuchse gebildet werden, der den Steckerschacht bodenseitig und vorzugsweise auch rückseitig begrenzt und in das Gehäuse einsetzbar ist.

Die Ausrichtung und Montage des Anschlagelementes wird bei einer bevorzugten Ausführungsform dadurch vereinfacht, dass die Bodenwand des Steckerschachtes das Anschlagelement in mindestens einem Randabschnitt überdeckt. So kann beispielsweise vorgesehen sein, dass das Anschlagelement an zwei einander abgewandten Seiten jeweils eine Schrägfläche aufweist, die von einer korrespondierenden Schrägfläche der Bodenwand überdeckt wird, an der sie bevorzugt flächig anliegt.

Einen besonders guten Schutz vor mechanischen Beeinträchtigungen der Kontaktfedern wird bei einer vorteilhaften Ausführungsform dadurch erzielt, dass das Anschlagelement die außen liegenden Kontaktfedern der Kontaktfederreihe umgreift. Das Anschlagelement bildet bei einer derartigen Ausführungsform nicht nur die den jeweiligen Federweg der Kontaktfedern begrenzenden Anschläge aus, sondern es weist darüber hinaus fingerartige Verlängerungen auf, die die außen liegenden Kontaktfedern seitlich umgreifen.

Bei einer besonders bevorzugten Ausführungsform umfasst die Steckbuchse eine Leiterplatte und die Kontaktfedern sind jeweils mit einem Kontaktstift verbunden, der in einer Bohrung der Leiterplatte gehalten ist, und die Anschläge bilden in ihrem dem Kontaktstift zugewandten Bereich eine erste, vorzugsweise aufsteigende Rampe aus zur Anlage eines ersten Abschnittes der jeweiligen Kontaktfeder, beispielsweise des dem Kontaktstift zugewandten Endbereichs der jeweiligen Kontaktfeder. Kontaktfedern und Kontaktstifte können jeweils einstückig miteinander verbunden sein und ein Kontaktelement ausbilden, das bevorzugt aus Federstahl hergestellt ist. Bei der Montage der Steckbuchse wird der Kontaktstift in eine Bohrung der Leiterplatte eingeführt, beispielsweise eingepresst. Die Leiterplatte weist Leiterbahnen auf, über die die Kontaktstifte mit Anschlusskontakten in Verbindung stehen, an die die Adern eines Verbindungskabels angeschlossen werden können. Die Anschlusskontakte können ebenfalls in Bohrungen der Leiterplatte gehalten sein, vorzugsweise in die Bohrungen eingepresst sein. Die Kontaktfedern schließen sich auf der Oberseite der Leiterplatte an die Kontaktstifte an und die Anschläge weisen in ihrem den Kontaktstiften zugewandten Bereich jeweils eine erste Rampe auf, an die beispielsweise der dem Kontaktstift zugewandte Endbereich der Kontaktfeder flächig angelegt werden kann. Die Form der Rampe kann hierbei mit der Form der Kontaktfeder korrespondieren. Eine Beschädigung der Kontaktfeder bei Anlage an den jeweiligen Anschlag kann dadurch zuverlässig verhindert werden.

Von besonderem Vorteil ist es, wenn die Anschläge in ihrem dem Kontaktstift abgewandten Bereich eine zweite, vorzugsweise abfallende Rampe ausbilden zur Anlage eines zweiten Abschnittes der jeweiligen Kontaktfeder, zum Beispiel des freien Endbereichs der jeweiligen Kontaktfeder. Die freien Endbereiche der Kontaktfedern können in Richtung der Bodenwand des Steckerschachtes abgebogen sein, und durch Bereitstellung der zweiten Rampe ist sichergestellt, dass der freie Endbereich der Kontaktfedern flächig an den jeweiligen Anschlag angelegt werden kann.

Um eine Beschädigung der Kontaktfedern in ihrem Übergangsbereich zum jeweiligen Kontaktstift zu vermeiden, ist es günstig, wenn die Kontaktfedern in diesem Übergangsbereich unmittelbar an einem Anschlag anliegen. Bei einer derartigen Ausführungsform befindet sich zwischen dem Übergangsbereich der Kontaktfedern und dem zugeordneten Anschlag kein Freiraum, der Anschlag erstreckt sich vielmehr bis an den Übergangsbereich heran.

Von besonderem Vorteil ist es hierbei, wenn die Anschläge in ihrem dem Übergangsbereich zugewandten Endbereich bogenförmig gekrümmt sind. An den bogenförmig gekrümmten Endbereich kann sich die erste Rampe anschließen.

Die nachfolgende Beschreibung zweier bevorzugter Ausführungsformen der Erfindung dient im Zusammenhang mit der Zeichnung der näheren Erläuterung. Es zeigen:
- Figur 1:: eine schaubildliche Darstellung nach Art einer Explosionszeichnung einer ersten Ausführungsform einer erfindungsgemäßen elektrischen Steckbuchse;
- Figur 2:: eine vergrößerte Darstellung von Detail A aus Figur 1;
- Figur 3:: eine schaubildliche Darstellung eines Anschlagelementes der elektrischen Steckbuchse aus Figur 1;
- Figur 4:: eine Längsschnittansicht der elektrischen Steckbuchse aus Figur 1 mit einem in den Steckerschacht der Steckbuchse eingeführten Verbindungsstecker;
- Figur 5:: eine vergrößerte Darstellung des Kontaktbereiches der Steckbuchse aus Figur 1 entsprechend Detail B aus Figur 4;
- Figur 6:: eine schaubildliche Darstellung nach Art einer Explosionszeichnung einer zweiten Ausführungsform einer erfindungsgemäßen elektrischen Steckbuchse;
- Figur 7:: eine vergrößerte Darstellung von Detail C aus Figur 6;
- Figur 8:: eine schaubildliche Darstellung eines Anschlagelementes der elektrischen Steckbuchse aus Figur 6;
- Figur 9:: eine Seitenansicht des Anschlagelementes aus Figur 8 und
- Figur 10:: eine vergrößerte Darstellung des Kontaktbereichs der Steckbuchse aus Figur 6.

In den Figuren 1 bis 5 ist schematisch eine erste Ausführungsform einer erfindungsgemäßen elektrischen Steckbuchse 10 dargestellt. Sie umfasst ein Gehäuse 12, das eine Frontseite 13 aufweist, in die ein Steckerschacht 14 einmündet zur Aufnahme eines an sich bekannten, in Figur 4 schematisch dargestellten elektrischen Verbindungssteckers 16.

Unterseitig kann in das Gehäuse eine Isolierplatte 18 eingefügt werden, die eine Leiterplatte 20 trägt, auf welche ein Isolierkörper 22 aufgesetzt werden kann. Der Isolierkörper 22 bildet eine Bodenwand 24 und eine Rückwand 25 aus, die den Steckerschacht 14 bodenseitig bzw. rückseitig begrenzt.

Auf das Gehäuse 12 kann ein Deckel 27 aufgesetzt werden, und unterseitig sowie rückseitig kann sich an das Gehäuse 12 ein Schirmblech 29 anschließen zur elektrischen Abschirmung der Steckbuchse 10.

Die Leiterplatte 20 weist eine Reihe von Durchgangsbohrungen 31 auf. In die Durchgangsbohrungen 31 ist jeweils ein Kontaktstift 33 eingepresst, an den sich auf der Oberseite 35 der Leiterplatte 20 eine Kontaktfeder 37 einstückig anschließt. Insgesamt weist die in der Zeichnung dargestellte Steckbuchse 10 acht nebeneinander in einer Reihe angeordnete Kontaktfedern 37 auf, die eine Kontaktfederreihe 38 ausbilden, über die Leiterplatte 20 überstehen und in den Steckerschacht 14 eintauchen. Die außen liegenden Kontaktfedern der Kontaktfederreihe 38 sind in Figur 2 mit den Bezugsziffern 37a bzw. 37b belegt. Wird in den Steckerschacht 14 ein Verbindungsstecker 16 eingeführt, so kann jeweils ein Steckkontakt 39 des Verbindungssteckers 16 eine Kontaktfeder 37 kontaktieren zur Herstellung einer elektrischen Verbindung zwischen der Steckbuchse 10 und dem Verbindungsstecker 16.

Wird der Verbindungsstecker 16 in den Steckerschacht 14 eingeführt, so werden die Kontaktfedern 37 von den zugeordneten Steckkontakten 39 elastisch verformt. Die Kontaktfedern 37 können jedoch nur in beschränktem Ausmaß verformt werden, denn unterhalb jeder Kontaktfeder 37 ist ein Anschlag 41 angeordnet, der dem Kontaktstift 33 zugewandt eine aufsteigende Rampe 42 und dem Kontaktstift 33 abgewandt eine abfallende Rampe 43 ausbildet. Sämtliche Anschläge 41 sind einstückig miteinander verbunden und bilden in ihrer Gesamtheit ein Anschlagelement 45 aus, das von einer Ausnehmung 47 der Bodenwand 24 des Isolierkörpers 22 aufgenommen wird. Die Ausnehmung 47 ist als Durchgangsöffnung ausgebildet, in die das Anschlagelement 45 von unten einsetzbar ist. Sämtliche Anschläge 41 des Anschlagelementes 45 sind in einer Reihe nebeneinander angeordnet. Die in der Reihe der Anschläge 41 außen liegenden Anschläge sind in Figur 3 mit den Bezugsziffern 41a bzw. 41b belegt.

Zwischen einander unmittelbar benachbarten Anschlägen 41 weist das Anschlagelement 45 jeweils einen Freiraum 49 auf. In die Freiräume 49 kann eine zwischen benachbarten Steckkontakten 39 angeordnete Halterippe (in der Zeichnung nicht dargestellt) des Verbindungssteckers 16 eintauchen.

Die Anschläge 41 stehen geringfügig über die Bodenwand 24 in das Innere des Steckerschachtes 14 hervor. Es kann beispielsweise vorgesehen sein, dass die Anschläge 41 maximal 0,5 mm, vorzugsweise weniger als 0,4 mm, insbesondere circa 0,3 bis 0,4 mm, über die Bodenwand 24 hervorstehen.

Die in der Reihe der Anschläge 41 außen liegenden Anschläge 41a und 41b werden von Fingern 51 bzw. 52 des Anschlagelementes 45 seitlich umgriffen und sind daher besonders wirksam vor mechanischen Beeinträchtigungen geschützt.

Die Leiterplatte 20 weist in üblicher Weise Leiterbahnen auf, über die die Kontaktstifte 33 mit Anschlusskontakten 54 in elektrischer Verbindung stehen, die ebenfalls in die Leiterplatte 20 eingepresst sind und an die die Adern eines an sich bekannten und deshalb in der Zeichnung nicht dargestellten Verbindungskabels angeschlossen werden können.

Wird ein Verbindungsstecker 16 in den Steckerschacht 14 eingeführt, so wird durch die Anschläge 41 zuverlässig eine plastische Verformung der Kontaktfedern 37 verhindert. Die Gefahr einer derartigen Verformung ist insbesondere dann gegeben, wenn in den Steckerschacht 14 ein Verbindungsstecker eingeführt wird, der lediglich sechs Steckkontakte aufweist, an die sich außenseitig jeweils ein starrer Seitenbereich des Verbindungssteckers anschließt. Wird ein derartiger, das heißt unpassender Verbindungsstecker 16 in den Steckerschacht 14 eingeführt, so stoßen die starren seitlichen Bereiche des Verbindungssteckers 16 an die außen liegenden Kontaktfedern 37a, 37b an. Da diese jedoch von den außen liegenden Anschlägen 41a und 41b in ihrem Federweg begrenzt werden, kann eine plastische Verformung insbesondere der Kontaktfedern 37a, 37b zuverlässig verhindert werden.

In den Figuren 6 bis 10 ist eine zweite Ausführungsform einer erfindungsgemäßen Steckbuchse dargestellt, die insgesamt mit dem Bezugszeichen 110 belegt ist. Diese ist weitgehend identisch ausgebildet wie die in den Figuren 1 bis 5 illustrierte Steckbuchse 10. Für identische Bauteile werden daher in den Figuren 6 bis 10 dieselben Bezugszeichen verwendet wie in den Figuren 1 bis 5 und bezüglich dieser Bauteile wird zur Vermeidung von Wiederholungen auf die voranstehenden Erläuterungen Bezug genommen.

Die Steckbuchse 110 unterscheidet sich von der Steckbuchse 10 dadurch, dass ein Anschlagelement 145 zum Einsatz kommt, das in der Draufsicht im Wesentlichen rechteckförmig ausgebildet ist und im Unterschied zum Anschlagelement 45 keine seitlich vorstehenden Finger aufweist. Im Gegensatz zum Anschlagelement 45 weist es an einander abgewandten Querseiten 146, 148 jeweils eine Schrägfläche 150 bzw. 155 auf, die von korrespondierenden Schrägflächen der als Durchgangsöffnung ausgebildeten Ausnehmung 147 der Bodenwand 24 des Isolierkörpers 22 überdeckt werden. Das Anschlagelement 145 kann von unten in die Ausnehmung 147 eingeführt werden und wird durch die Schrägflächen 150, 155 und die korrespondierenden Schrägflächen der Ausnehmung 147 auf einfache Weise ausgerichtet.

Von einer Unterseite 157 des Anschlagelementes 145 stehen zwei Noppen nach unten ab, wobei in Figur 9 lediglich eine Noppe 159 erkennbar ist. Die Noppen 159 können in eine korrespondierende Bohrung der Leiterplatte 20 der Steckbuchse 110 eingesetzt werden. Dies ermöglicht eine einfache Ausrichtung des Anschlagelementes 145 bezüglich der Leiterplatte 20.

Oberseitig umfasst das Anschlagelement 145 acht seitlich nebeneinander angeordnete Anschläge 141, die sich jeweils bis zu einer im Querschnitt bogenförmig gekrümmten Längsseite 161 des Anschlagelementes 145 erstrecken, so dass ein an der Längsseite 161 angeordneter Endbereich 163 der Anschläge 141 ebenfalls bogenförmig gekrümmt ist. An den Endbereich 163 schließt sich die aufsteigende Rampe 42 und an diese wiederum die abfallende Rampe 43 an, wie sie bereits im Zusammenhang mit den Anschlägen 41 der Steckbuchse 10 erläutert wurden.

Wie aus Figur 10 deutlich wird, erstreckt sich das Anschlagelement 145 mit seiner Längsseite 161 bis in Höhe der Durchgangsbohrungen 31 der Leiterplatte 20. Ein Übergangsbereich 165 der Kontaktfedern 37, der an den jeweiligen Kontaktstift 33 auf der Oberseite der Leiterplatte 20 anschließt, kann dadurch unmittelbar am Endbereich 163 des jeweiligen Anschlages 141 anliegen. Die Kontaktfedern 37 der Steckbuchse 110 sind somit über ihre gesamte Länge flächig an den jeweils zugeordneten Anschlag 141 anlegbar, wenn in den Steckerschacht 14 der Steckbuchse 110 ein korrespondierender Verbindungsstecker 16 eingeführt wird, wie dies in Figur 10 veranschaulicht ist.

Zur Montage kann das Anschlagelement 145 zunächst mittels der Noppen 159 relativ zur Leiterplatte 20 ausgerichtet werden. Anschließend kann das Anschlagelement 145 mit der Leiterplatte 20 verklebt werden, vorzugsweise mittels Ultraschall, und in einem nachfolgenden Montageschritt kann dann die Leiterplatte 20 zusammen mit dem Anschlagelement 145 an der Unterseite der Bodenwand 24 positioniert werden, wobei das Anschlagelement 145 von unten in die Ausnehmung 147 eintaucht und die Anschläge 141 circa 0,3 mm über die Oberseite der Bodenwand 24 hervorstehen.

Auch bei der Steckbuchse 110 wird durch die Anschläge 141 zuverlässig eine plastische Verformung der Kontaktfedern 37 verhindert, wie dies bereits voranstehend unter Bezugnahme auf die Steckbuchse 10 im Einzelnen dargelegt wurde.

## Patentansprüche

1. Elektrische Steckbuchse mit einem Gehäuse (12), das einen Steckerschacht (14) zum Einführen eines Verbindungssteckers (16) aufweist, und mit mehreren, in einer Reihe nebeneinander im Steckerschacht (14) angeordneten und eine Kontaktfederreihe (38) ausbildenden Kontaktfedern (37), die von zugeordneten Steckkontakten (39) des Verbindungssteckers (16) kontaktierbar sind, wobei den Kontaktfedern (37) der Kontaktfederreihe jeweils ein den Federweg der Kontaktfedern (37) begrenzender Anschlag (41; 141) zugeordnet ist und die Anschläge (41; 141) einstückig miteinander verbunden sind und ein Anschlagelement (45; 145) ausbilden, wobei das Anschlagelement (45; 145) zwischen einander unmittelbar benachbart angeordneten Anschlägen (41; 141) jeweils einen Freiraum (49) aufweist zur Aufnahme einer zwischen benachbarten Steckkontakten (39) angeordneten Halterippe des Verbindungssteckers (16), **dadurch gekennzeichnet, dass** die Kontaktfedern (37) über ihre gesamte Länge flächig an den jeweiligen Anschlag (41; 141) anlegbar sind .

2. Elektrische Steckbuchse nach Anspruch 1, **dadurch gekennzeichnet, dass** das Anschlagelement (45; 145) in einer Ausnehmung (47; 147) einer Bodenwand (24) des Steckerschachtes (14) angeordnet ist.

3. Elektrische Steckbuchse nach Anspruch 2, **dadurch gekennzeichnet, dass** die Ausnehmung (47; 147) das Anschlagelement (45; 145) formschlüssig aufnimmt.

4. Elektrische Steckbuchse nach Anspruch 2 oder 3, **dadurch gekennzeichnet, dass** die Bodenwand (24) das Anschlagelement (145) in mindestens einem Randabschnitt (150, 155) überdeckt.

5. Elektrische Steckbuchse nach einem der voranstehenden Ansprüche, **dadurch gekennzeichnet, dass** die Steckbuchse (10; 110) eine Leiterplatte (20) aufweist und dass die Kontaktfedern (37) jeweils mit einem Kontaktstift (33) verbunden sind, der in einer Bohrung (31) der Leiterplatte (20) gehalten ist, und dass die Anschläge (41; 141) in ihrem dem Kontaktstift (33) zugewandten Bereich eine erste Rampe (42) ausbilden zur Anlage eines ersten Abschnittes der jeweiligen Kontaktfeder (37).

6. Elektrische Steckbuchse nach Anspruch 5, **dadurch gekennzeichnet, dass** die Anschläge (41; 141) in ihrem dem Kontaktstift (33) abgewandten Bereich eine zweite Rampe (43) ausbilden zur Anlage eines zweiten Abschnittes der jeweiligen Kontaktfeder (37).

7. Elektrische Steckbuchse nach Anspruch 5 oder 6, **dadurch gekennzeichnet, dass** die Kontaktfedern (37) in ihrem Übergangsbereich (165) zu dem jeweiligen Kontaktstift (33) unmittelbar an einem Anschlag (141) anliegen.

8. Elektrische Steckbuchse nach Anspruch 7, **dadurch gekennzeichnet, dass** die Anschläge (141) in ihrem dem Übergangsbereich (165) zugewandten Endbereich (163) bogenförmig gekrümmt sind.

## Claims

1. Electrical socket with a housing (12), which has a plug compartment (14) for inserting a coupling plug (16), and with a number of contact springs (37), which are disposed side by side in a row in the plug compartment (14), form a row of contact springs (38) and can be contacted by associated plug contacts (39) of the coupling plug (16), a stop (41; 141) which limits the deflection of the contact springs (37) being associated in each case with the contact springs (37) of the row of contact springs, and the stops (41; 141) being connected to one another in one piece and forming a stop element (45; 145), the stop element (45; 145) having in each case between directly neighbouring stops (41; 141) a clearance (49) for receiving a retaining rib of the coupling plug (16) disposed between neighbouring plug contacts (39), **characterized in that** the contact springs (37) can be made to butt against the respective stop (41; 141) face-to-face over their entire length.

2. Electrical socket according to Claim 1, **characterized in that** the stop element (45; 145) is disposed in a cutout (47; 147) in a bottom wall (24) of the plug compartment (14).

3. Electrical socket according to Claim 2, **characterized in that** the cutout (47; 147) receives the stop element (45; 145) with positive engagement.

4. Electrical socket according to Claim 2 or 3, **characterized in that** the bottom wall (24) covers the stop element (145) in at least a marginal portion (150, 155).

5. Electrical socket according to one of the preceding claims, **characterized in that** the socket (10; 110) has a printed circuit board (20), and **in that** the contact springs (37) are each connected to a contact pin (33), which is held in a bore (31) in the printed circuit board (20), and **in that** the stops (41; 141) form in their region facing the contact pin (33) a first ramp (42), for the abutment of a first portion of the respective contact spring (37).

6. Electrical socket according to Claim 5, **characterized in that** the stops (41; 141) form in their region facing away from the contact pin (33) a second ramp (43), for the abutment of a second portion of the respective contact spring (37).

7. Electrical socket according to Claim 5 or 6, **characterized in that**, in their transitional region (165) with respect to the respective contact pin (33), the contact springs (37) lie directly against a stop (141).

8. Electrical socket according to Claim 7, **characterized in that** the stops (141) are arcuately curved in their end region (163) facing the transitional region (165).

## Revendications

1. Fiche électrique femelle comportant un boîtier (12), qui comprend un puits pour fiche mâle (14) destiné à l'introduction d'une fiche mâle (16), et une pluralité de ressorts de contact (37) qui sont disposés l'un à côté de l'autre en une rangée dans le puits pour fiche mâle (14), qui forment une rangée de ressorts de contact (38) et qui peuvent être contactés par des contacts de fiche associés (39) de la fiche mâle (16), dans laquelle une butée (41 ; 141) limitant la course élastique des ressorts de contact (37) est associée à chacun des ressorts de contact (37) de la rangée de ressorts de contact, et les butées (41 ; 141) étant reliées entre elles d'une seule pièce et formant un élément de butée (45 ; 145), l'élément de butée (45 ; 145) comportant entre des butées (41 ; 141) immédiatement adjacentes un espace libre respectif (49) qui est destiné à recevoir une nervure de retenue, agencée entre des contacts de fiche mâle adjacents (39), de la fiche mâle (16), **caractérisée en ce que** les ressorts de contact (37) peuvent porter à plat, sur toute leur longueur, contre la butée respective (41 ; 141).

2. Fiche électrique femelle selon la revendication 1, **caractérisée en ce que** l'élément de butée (45 ; 145) est agencé dans un évidement (47 ; 147) d'une paroi de fond (24) du puits pour fiche mâle (14).

3. Fiche électrique femelle selon la revendication 2, **caractérisée en ce que** l'évidement (47 ; 147) reçoit l'élément de butée (45 ; 145) avec complémentarité de formes.

4. Fiche électrique femelle selon la revendication 2 ou 3, **caractérisée en ce que** la paroi de fond (24) recouvre l'élément de butée (145) au moins dans une portion de bordure (150, 155).

5. Fiche électrique femelle selon l'une des revendications précédentes, **caractérisée en ce que** la fiche femelle (10 ; 110) comporte une plaquette conductrice (20), et **en ce que** les ressorts de contact (37) sont reliés chacun à une tige de contact (33) qui est retenue dans un perçage (31) de la plaquette conductrice (20), et **en ce que** les butées (41 ; 141) forment, dans leur région dirigée vers la tige de contact associée (33), une première rampe (42) servant d'appui à une première section du ressort de contact respectif (37).

6. Fiche électrique femelle selon la revendication 5, **caractérisée en ce que** les butées (41 ; 141) forment; dans leur région opposée à la tige de contact associée (33), une deuxième rampe (43) servant d'appui à une deuxième section du ressort de contact respectif (37).

7. Fiche électrique femelle selon la revendication 5 ou 6, **caractérisée en ce que** les ressorts de contact (37) portent directement contre une butée (141) dans leur région (165) de transition vers la tige de contact respective (33).

8. Fiche électrique femelle selon la revendication 7, **caractérisée en ce que** les butées (141) sont incurvées en arc dans leur région d'extrémité (163) qui est dirigée vers la région de transition (165).
